# EUROPÄISCHE PATENTSCHRIFT

(11) **EP 0 329 965 B1**
(45) Veröffentlichungstag und Bekanntmachung des Hinweises auf die Patenterteilung: **09.12.1992**
(21) Anmeldenummer: 89101255.1
(22) Anmeldetag: 25.01.1989
(51) Int. Cl.: D01H 9/00, D01H 9/18, D01H 13/04, B65H 57/00

(54) **Verfahren und Einrichtung zum Wechseln von Vorgarnspulen an einer Ringspinnmaschine**
Method and device for exchanging roving bobbins in a ring spinning machine
Procédé et dispositif pour changer des bobines de mèche dans un continu à filer à anneaux

(30) Priorität: 09.02.1988 CH 458/88
(43) Veröffentlichungstag der Anmeldung: 30.08.1989
(62) Teilanmeldung aus: 91108597.5
(73) Patentinhaber: MASCHINENFABRIK RIETER AG, CH-8406 Winterthur (CH)
(72) Erfinder: Fritschi, Isidor, CH-8450 Andelfingen (CH); Lucca, Angelo, CH-8472 Seuzach (CH); Lattion, André, CH-8472 Seuzach (CH)

(56) Entgegenhaltungen:
- EP-A- 311 862
- DE-A- 3 601 832
- US-A- 1 987 777
- US-A- 2 969 635

## Beschreibung

Die Erfindung betrifft ein Verfahren zum Wechseln von Vorgarnspulen an einer Ringspinnmaschine gemäss dem Oberbegriff des Anspruches 1. Die Erfindung betrifft ebenfalls eine Einrichtung zur Durchführung dieses Verfahrens gemäss dem Oberbegriff des Anspruches 4.

In der nicht vorveröffentlichten EP-A-311 862 sind bereits mehrere einschlägige, auf dem Prinzip des Quereinfahrens der Vorgarnspulen ins Spulengatter basierende Ausführungsbeispiele beschrieben worden. Gemäss dieser Anmeldung müssen die miteinander gekoppelten und mit Vorgarnspulen bestückten Träger entkoppelt werden, bevor sie in die Querbahn eingeführt werden können. Für die Zufuhrstrecke von der Ringspinnmaschine zum Flyer werden sie durch Kopplung wieder zu einem Zug formiert.

Aus der DE-OS 36 01 832 ist eine gattungsgemäße Transportanlage für die Beschickung von einer Ladestation aus zu einer oder mehreren Spinnmaschinen mit vollen Spulen bekannt. Die Spulen, welche hierbei an unabhängig voneinander auf der Transportbahn beweglichen Hängewagen aufgehängt sind, werden über Verschiebeelemente in eine Umlaufbahn an die Spinnmaschine gebracht. Leergelaufene Hülsen, welche sich in einem Spulengatter der Spinnmaschine befinden, werden manuell oder automatisch gegen volle auf der Umlaufbahn bereitgestellte Reservespulen ausgetauscht. Das heisst, die ausgewechselten leeren Hülsen gelangen dabei in den Transportweg der vollen Reservespulen.

Wie dieser Austauschvorgang vorgenommen wird, bzw. mit welcher Einrichtung die Durchführung des Spulenwechsels erfolgt, ist aus der Offenlegungsschrift nicht zu entnehmen.

Somit stellt sich der Erfindung die Aufgabe, ein Verfahren bzw. eine Vorrichtung zu schaffen, womit ein einfacher und problemloser Wechselvorgang der vollen gegen die leeren Spulen ermöglicht wird.

Diese Aufgabe wird gelöst durch die kennzeichnenden Merkmale der Ansprüche 1 und 4. Durch das vorgeschlagene Verfahren bzw. die Vorrichtung für das Verfahren wird ein vollautomatischer und kreuzungsfreier Spulen- bzw. Hülsentransport gewährleistet. Das heisst, die vollen nachgeführten Spulen kreuzen sich beim Wechselvorgang nicht mit dem Abtransport der leeren Hülsen und ermöglichen einen kontinuierlichen und störungsfreien Wechselvorgang.

Die kontinuierliche Beförderung der Träger gemäss Anspruch 2 mit entsprechend abgestimmter Garnpackung der ersten zu der zweiten Gatterreihe trägt ebenfalls zu einem einfacheren und schnelleren Materialfluss bei. Ausserdem herrscht Einbahnverkehr auf den Bahnabzweigungen, wodurch Rangierbewegungen entfallen. Die Garnpackungen der Spulen der ersten Gatterlängsreihe im Gatter können jetzt gemäss Anspruch 2 kleiner gewählt werden als diejenigen der Spulen der zweiten Gatterlängsreihe, sodass, ohne den Spinnbetrieb zu tangieren, genügend Zeit vorhanden ist, Nachschub von Reservespulen auf die Bahnabzweigungen zu führen und deren Luntenanfangsende (manuell) in eine Bereitschaftsstellung zu plazieren. Obwohl für jede Maschinenlängsseite eine separate oder eine einzige, die Maschine U-förmig umgreifende, beide Maschinenlängsseiten bedienende Antransportbahn möglich wäre, ist es nach Anspruch 5 vorteilhaft, die Antransportbahn ringförmig zu gestalten. Durch die Merkmale des Anspruches 6 kann der Nachschub der Reservespule automatisch und zeitgerecht verwirklicht werden. Die Positionierung der Spulen im Gatter braucht somit keine personelle Nachhilfe oder Aufsicht. Die Merkmale des Anspruches 7 erlauben eine einfache Richtungsänderung der Träger, verglichen mit anderen Beförderungsarten, bspw. einer Tragbändertransportart. Durch das Merkmal des Anspruches 8 kann ein separater Richtungsänderungsmechanismus entfallen. Das Merkmal nach Anspruch 9 vereinfacht die Bereitschaftspositionierung des Luntenanfangendes der nachgeschobenen Reservespule und reduziert somit den Personaleinsatz. Hängend transportierte Flyer- bzw. Vorgarnspulen können beim Transport selber, beim Beschleunigen und Abbremsen eines Transportzuges oder bei dem Übergang auf eine andere Transportbahn pendeln und somit auf benachbarte Spulen anschlagen. Dadurch besteht die Gefahr von Lunten- bzw. Vorgarnbeschädigungen, sodass eine schlechte Qualität des resultierenden Fadens oder vermehrte Fadenbrüche die Folge sein könnten. Durch die Lehren der Ansprüche 10 und 11 können diese Nachteile umgangen werden. Auch können die Transportzüge nunmehr schneller fahren und beschleunigen. Die Erfindung wird nunmehr anhand der Zeichnung beschrieben. Es zeigen schematisch:
- Fig. 1: eine Draufsicht auf eine Ringspinnmaschine,
- Fig. 2: eine Teildraufsicht nach Fig. 1,
- Fig. 3: einen Querschnitt A-A durch eine Antransport-nach Fig. 2 und
- Fig. 4: eine Signalanordnung.

Die in Fig. 1 voll und in Fig. 2 teilweise gezeigte Ringspinn- oder Zwirntextilmaschine 2 hat ein 6-reihiges Spulengatter für Vorgarnspulen, pro Maschinenlängsseite bestehend aus drei Gatterlängsreihen, und zwar aus einer der Maschinenlängsmittelebene 3 anliegenden 1. Arbeitspositionslängsreihe 4.1, einer 2. Arbeitspositionslängsreihe 4.2 und einer 3. Längsreihe als Reservereihe 4.3. Ein Beförderungsmittel in Form eines hochkant verlaufenden, endlosen Antriebsbandes 6 (auch eine Kette wäre möglich) ist mittels Umlenkrollen 7 horizontal um die Maschine 2 gespannt. Am unteren Ende des Antriebsbandes 6 ist mindestens ein Stossorgan bzw. Stössel, bzw. Fördermittel, bzw. Mitnehmermittel 8 befestigt, das bzw. der mittels Gleitschuhen 10 in gegenüberliegenden Führungsschienen 11 verfahrbar ist. Unterhalb des Schienenpaares 11 ist eine durch Leitbleche 12 gebildete Antransportringbahn 14 angeordnet. Die Leitbleche 12 bilden ein beidseits einer Längsöffnung 13 verlaufendes Schienenpaar, wobei die Längsöffnungen 13 der Quereinfahrtsbahnen 16 in eine identische Längsöffnung 13.1 der Abtransportbahn 15 münden. Eine gerade, in der Maschinenlängsmittelebene 3 und auf gleicher Höhe wie die Antransportbahn 14 liegende Bahn dient als Abtransportbahn 15, die durch identische Leitbleche 12 gebildet ist. Unter einen Winkel von 90 Grad zur Maschinenmittelebene 3 geneigte Bahnabzweigungen 16 (die gleiche Bahnabzweigung bzw. Quereinfahrtsbahn ist in Fig. 2 zweimal dargestellt worden) verbinden die Antransportbahn 14 mit der Abtransportbahn 15. Individuelle, nicht mit anderen Trägern verbindbare, bzw. unkoppelbare, kreisförmige Tragscheiben 17 von Trägern 18 liegen auf den Leitblechen 12 auf, wobei ein zylinderförmiger, zentrischer Führungsansatz 19 abwärts durch die Leitbleche 12 hindurchragt. Pro Träger 18 ist eine Vorgarn- bzw. Luntenspule 20 über ein Verbindungsmittel, einen Hängezapfen 22, an der Führung 19 aufgehängt (Fig. 3). Im unteren Bereich weist die leere Spule bzw. Hülse 20 einen kreisrunden Schutzteller 23 aus einem rückprallfreien Kunststoff auf, dessen Aussendurchmesser 24 geringfügig grösser als der Durchmesser 25 einer grösstmöglichen bzw. vollen Garnpackung 26, jedoch geringfügig kleiner ist als der Aussendurchmesser 27 der Tragscheibe 17. Unterschiede von einigen Millimetern genügen.

Am Anfang des Spinnbetriebes bzw. in der Arbeitsausgangslage der Maschine 2 befinden sich Spulen 20.1 in der 1. Längsreihe 4.1, alle mit der gleichen Garnpackung, bspw. 1/4 der vollen Garnpackung 26, während alle Spulen 20.2 in der 2. Längsreihe 4.2 3/4 Garnpackung und alle alternativ für Spulen 20.1 und Spulen 20.2 dienenden Reservespulen 20.3 in der 3. Längsreihe 4.3 4/4 Garnpackung aufgewickelt haben (Fig. 2, links). Jeweils eine Spule 20.1, eine Spule 20.2 und eine Spule 20.3 befinden sich auf einer, durch die Arbeitspositionen der Spulen 20.1 und 20.2 und ebenfalls durch die vorgesehene Reserveposition der Spule 20.3 im Gatter führenden Bahnabzweigung 16. Die Bahnabzweigung 16 weist nahe der Antransportbahn 14 ein als Weiche ausgebildetes Eingangssperrmittel 30 und nahe der Abtransportbahn 15 ein Ausgangssperrmittel 31 auf, welche Sperrmittel 30, 31 die drei vorgesehenen Träger 18 der Spulen 20.1, 20.2 und 20.3 im wesentlichen (auf einige Millimeter kommt es nicht an) zusammenhalten. Der Abstand der beiden Sperrmittel 30, 31 kann variieren, je nachdem die Sperrmittel 30, 31 mit den Tragscheiben 17 oder den Führungen 19 der Träger 18 zusammenwirken.

Pro Bahnabzweigung 16 ist an einer geeigneten Stelle eine drehbare Luntenumlenkstange 33 für die drei Lunten 34.1, 34.2, 34.3 der Spulen 20.1, 20.2 resp. 20.3 vorhanden. Die Luntenumlenkstange 33 hat drei schraubenförmige Windungen bzw. Nuten 35.1, 35.2 und 35.3, die vorteilhafterweise durchgehend ausgebildet sind. Die Lunte 34.1 der Spule 20.1 läuft durch die der Bahnabzweigung 16 am nächsten liegenden Nut 35.1, auch Luntenendposition genannt, zum entsprechenden Streckwerk. Die Lunte 34.2 läuft durch die Nut 35.2 und ebenfalls zum entsprechenden Streckwerk. Die Lunte 34.3 der Reservespule 20.3 liegt in der am weitesten von der Bahnabzweigung 16 liegenden Nut 35.3, auch Luntenanfangsposition genannt, und wird, z.B. in einem Umschaltkondensor 37, in einer Bereitschaftsstellung gehalten. Sobald die Spule 20.1 leer wird, gibt ein das Luntenende der Lunte 34.1 anzeigender Sensor 38 ein Signal 39 an die Luntenumlenkstange 33, an die beiden Sperrmittel 30, 31 und an den Umschaltkondensor 37. Das Sperrmittel 31, hier in Form einer vorteilhafterweise unter den Leitblechen 12 angeordneten und mit der Führung 19 des Trägers 18 zusammenwirkenden Schwenkklappe, entfernt sich aus der Sperrstellung, indem es wegschwenkt. Gleichzeitig schwenkt ein Längsschenkel 41 der Weiche 30 auf (Fig. 2 rechts), dabei die Führung 19 des Trägers 18 einer in Pfeilrichtung 42 kontinuierlich von einem Stössel 8 beförderten, vollen Nachschubreservespule 20.4 erfassend, wodurch die Spule 20.4 auf die Bahnabzweigung 16 gelenkt wird, wobei selbsttätig die Spulen 20.1, 20.2 und 20.3 zur Maschinenmittelebene 3 weitergeschoben werden. Insbesondere wenn andere Mittel als die Weiche 30 benützt werden, bspw. ein in Richtung der Bahnabzweigung 16 bewegbarer Stössel, kann das Antriebsband 6 kurz angehalten werden. Die nunmehr leere Spule 20.1 gelangt auf die Abtransportbahn 15 und ist im leeren Zustand nicht mehr dargestellt. Die Spule 20.2 wird rechts in Fig. 2 mit der Bezugsnummer 20.2.1 bezeichnet und hat nun nur noch 2/4 Garnpackung. Die nach wie vor volle Spule 20.3 gelangt von der 3. Längsreihe 4.3 auf die 2. Längsreihe 4.2, wobei sie jetzt mit der Bezugsnummer 20.3.1 bezeichnet ist, und deren Lunte 34.3 wird durch Umschaltung des Umschaltkondensors 37 abgezogen. Gleichzeitig macht die Luntenumlenkstange 33 eine Drehung, wodurch die Lunten 34.2 und 34.3 nach links zur Bahnabzweigung 16 hin geführt werden. Dadurch wird die Nut 35.3 frei für die neue Lunte der Spule 20.4. Damit die Lunten sich beim Kreuzen nicht behindern, ist mit Vorteil eine durchgehende Luntenkreuzstange 43 vorgesehen.

Beim Durchlaufen der Spule 20.3 durch die Weiche 30 drückt die Führung 19 einen Kurzschenkel 45 der Weiche 30 automatisch in ihre Schliessstellung (Fig. 2 links), sodass nachfolgende Träger 18 auf der Antransportbahn 14 gradlining an der Weiche 30 vorbeigeführt werden. Das Ausgangssperrmittel 31 schliesst wieder nach Durchlauf einer Spule. Jeder Träger 18 wird durch einen individuellen Stössel 8 in einer Richtung 42 kontinuierlich befördert. Es ist aber auch möglich, mit einem Stössel 8 eine ganze Gruppe von Trägern 18 vor sich her zu schieben. Zur Reibungsverminderung können die mit den Leitblechen 12 in Berührung kommenden Flächen der Tragscheiben 17 mit eingebetteten Kugeln versehen sein. Der Stössel 8 hat eine in Laufrichtung konisch abgeplattete, sich verjüngende Form, wobei eine der Seitenflächen 48 die vom Längsschenkel 41 eingeleitete Richtungsänderung des Trägers 18 auf die Bahnabzweigung 16 unterstützt bzw. beendet. Obgleich zwei separate, im Maschinenlängsmittelebenebereich befindliche Abtransportbahnen möglich wären, genügt auch eine gemeinsame, zwei Maschinenlängsseiten bedienende Abtransportbahn 15, insbesondere dann, wenn eine Kollisionsgefahr durch eine zeitliche Staffelung vermieden wird. In der Maschinenlängsmittelebene 3 befindet sich ein über Umlenkwalzen 50 laufendes und an seiner Aussenoberfläche lediglich einen einzigen, nierenförmigen, mit der Umfangsfläche der Tragscheiben 17 im Eingriff bringbaren Schieber bzw. Fördermittel 51 aufweisendes Abtransportband 52 oberhalb der Abtransportbahn 15. Die Träger 18 können auf einer Zufuhrstrecke 55 vom Flyer und einer Abfuhrstrecke 56 zum Flyer reibungslos durch eine Tragbändertransporteinrichtung bekannter Art befördert werden. Die Übergabestationen der Transportsysteme sind mit dem Bezugszeichen 57 gekennzeichnet. Die Abfuhrstrecke 56 überquert das Antriebsband 6 mittels einer Steigung. Deshalb kann es notwendig sein, den Rand der Schutzteller 23 dementsprechend anzupassen.

Die Spulen haben eine ungefähre Aufspulzeit von 3 Std., wonach ein Transportzug bzw. ein Transportschub von bspw. 96 Spulen zu einer Ringspinnmaschine mit bspw. 960 Spinnstellen befördert werden kann. Da die Spulen der 1. Längsreihe 4.1 etwa gleichzeitig leer werden, kann davon ausgegangen werden, dass mit zwei Transportzügen 192 benachbarte Spinnstellen bedient werden. Der Nachschub von Reservespulen für die ganze Ringspinnmaschine braucht somit etwa 30 Std. Da die Spulen eine ungefähre Abspulzeit von 60 Std. haben, können in diesem Fall die Spulen in der 1. Längsreihe 4.1 in der Arbeitsausgangslage eine 1/2 Garnpackung aufgewickelt haben. Das Abtransportband 52 kann erst nach Spulenwechsel eines ganzen Transportzuges in Bewegung gesetzt werden, sodass die leeren Spulen in einem geschlossenen Transportzug wieder zum Flyer befördert werden können. U.U. sind dann keine Pufferzüge notwendig. Natürlich sind viele andere Ausführungsarten denkbar. Es können bspw. mehrere Schieber 51 vorgesehen sein, die Leitbleche 12 können durch Winkeleisen gebildet sein, die Garnpackungen in der 2. Längsreihe 4.2 in der Arbeitsausgangslage können eine maximale Grösse aufweisen, statt der gezeigten Stössel 8 kann unter einem Leitblech 12 eine bewegbare Kette mit Mitnehmerstiften Verwendung finden, zur Verringerung des Aussendurchmessers 27 der Tragscheiben 17 und somit der Breite der Transportbahnen 14, 15 können Zwischenscheiben ohne Spulen zur Anwendung kommen, Neigungsänderungen der Bahnabzweigungen 16 wären ohne weiteres möglich, die Abfuhrstrecke 56 kann unter dem Antriebsband 6 hindurchgeführt werden, die Tragscheiben 17 können hohl ausgebildet oder mit Verstärkungsrippen versehen sein, usw. Auch können die Zufuhrstrecke 55 und die Abfuhrstrecke 56 zu einer gemeinsamen, zwischen dem Flyer und der Ringspinnmaschine verlaufenden Transportbahn vereinigt werden. Auf einer solchen Transportbahn kann ein von einem Trolley bewegbarer Transportzug absenkbare Tragleisten aufweisen, auf welchen die Träger 18 mitgeführt werden, wobei die Träger 18 in der Übergabestation 57 auf die Antransportbahn 14 gebracht werden. Es ist ebenfalls denkbar, überhaupt auf eine Übergabestation 57 für die Zufuhr von vollen Spulen 20 zu verzichten. Im letzteren Fall würde ein Stössel 8 aufweisender Transportzug direkt, vom Flyer kommend, auf die ringförmige Antransportbahn 14 geführt, wobei nur eine Übergabestation 57 für die leeren Hülsen zwischen dem Abtransportband 52 und der Antransportringbahn 14 notwendig ist.

## Patentansprüche

1. Verfahren zum Wechseln von Vorgarnspulen an einer Ringspinnmaschine (2), bei welchem mit vollen Spulen bestückte Träger auf einer sich längs der Maschine erstreckenden Antransportbahn (14) geführt und im Gatter auf vorgesehenen Stellungen zur Versorgung der Spinnstellen mit Vorgarn gehalten werden, dadurch gekennzeichnet, dass die Spulen (20) je von einem unkoppelbaren Träger (18) dauernd gehalten, dass die leeren Spulen durch den Maschinenlängsmittelebenebereich abgeführt und dass die vollen Spulen von der Antransportbahn auf einer zur Maschinenlängsmittelebene (3) hin geneigten Bahn (16) ins Gatter geführt werden.

2. Verfahren nach Anspruch 1 an einer mindestens ein 4-reihiges Spulengatter aufweisenden Ringspinn- oder Ringzwirnmaschine (2), dadurch gekennzeichnet,
dass die Träger auf der Antransportbahn im wesentlichen kontinuierlich befördert werden und dass in der Arbeitsausgangslage der Maschine die Garnpackungen (26) der Spulen der 1. Gatterlängsreihe (4.1), die am nächsten zur Maschinenlängsmitte liegt, bezüglich derjenigen der 2. Gatterlängsreihe (4.2) kleiner gewählt werden.

3. Verfahren nach Anspruch 1, dadurch gekennzeichnet, dass der An- und Abtransport auf der zur Maschinenlängsmittelebene geneigten Bahn (16) gleichzeitig stattfindet.

4. Einrichtung zur Durchführung des Verfahrens nach Anspruch 1, mit mindestens einer sich längs beider Maschinenlängsseiten erstreckenden Antransportbahn (14), auf welcher mit Vorgarnspulen bestückte Träger verfahrbar sind, dadurch gekennzeichnet,
dass jeder kreisförmige, unkoppelbare Träger (18) nur eine Spule (20) trägt, dass mindestens eine im Maschinenlängsmittelebenebereich befindliche Abtransportbahn (15) vorhanden ist, dass durch die Arbeitspositionen der Spulen im Spulengatter führende, zur Maschinenlängsmittelebene (3) geneigt verlaufende Bahnabzweigungen (16) vorhanden sind, die sowohl mit der Abtransportbahn als auch mit der Antransportbahn verbunden sind, dass jede Bahnabzweigung sowohl ein Eingangs- (30) als auch ein Ausgangssperrmittel (31) aufweist, und dass der Abstand zwischen den Sperrmitteln (30, 31) einer jeden Bahnabzweigung im wesentlichen der Anzahl der vorgesehenen Träger, inkl. eines mit einer Reservespule (20.3) bestückten Trägers, entspricht.

5. Einrichtung nach Anspruch 4, dadurch gekennzeichnet,
dass die Antransportbahn (14) eine sich um die Maschine (2) erstreckende Ringbahn ist, auf welcher die Spulen in einer Richtung verfahrbar sind.

6. Einrichtung nach Anspruch 4, dadurch gekennzeichnet,
dass die Sperrmittel (30, 31) auf ein das jeweilige Luntenende einer Spule (20.1) der 1. Gatterlängsreihe (4.1) anzeigendes Signal (39) hin entfernbar sind und dass das Eingangssperrmittel (30) als Weiche ausgebildet ist, wobei die Weiche nach dem und durch das Durchlaufen einer Spule selbstschliessend ausgebildet sein kann.

7. Einrichtung nach Anspruch 4, dadurch gekennzeichnet,
dass die Träger durch mindestens einen Stössel (8) beförderbar sind und dass der Stössel an einem Beförderungsmittel (6) befestigt ist.

8. Einrichtung nach Anspruch 7, dadurch gekennzeichnet,
dass jeder Stössel (8) eine den Träger (18) in die Bahnabzweigung (16) befördernde Fläche (48) aufweist.

9. Einrichtung nach Anspruch 4, dadurch gekennzeichnet,
dass pro Bahnabzweigung eine auf ein das jeweilige Luntenende einer Spule der 1. Gatterlängsreihe (4.1) anzeigendes Signal (39) hin drehbare, schraubenförmige Luntenumlenkstange (33) vorhanden ist.

10. Einrichtung nach Anspruch 4, dadurch gekennzeichnet,
dass jede Spule (20) in ihrem unteren Bereich einen Schutzteller (23) aufweist, dessen Aussendurchmesser (24) grösser als derjenige (25) der vollen Garnpackung (26) und kleiner als derjenige (27) des Trägers ist.

11. Flyerspule, gekennzeichnet durch
einen Schutzteller (23) in deren unterem Bereich, wobei der Aussendurchmesser (24) des Schutztellers grösser ist als derjenige der auf der Spule befindlichen vollen Garnpackung (26).

12. Träger für Vorgarnspulen, gekennzeichnet durch eine kreisförmige, in der Arbeitsposition im wesentlichen horizontale Tragscheibe (17), die an ihrer Unterseite ein lösbares Verbindungsmittel (22) für eine Vorgarnspule (20) aufweist.

## Claims

1. Method for changing roving bobbins in a ring spinning machine (2) in which carriers loaded with full bobbins are guided on a feeder rail (14) extending alongside the machine and held in the creel at predetermined positions for supplying spinning positions with roving yarn, characterized in that the bobbins (20) are each permanently held by an non-couplable carrier (18) and that the empty bobbins are discharged through the zone of the longitudinal center plane of the machine and that the full bobbins are supplied to the creel by the feeder rail (14) on a rail (16) which is inclined towards the longitudinal center plane (3) of the machine.

2. Method as claimed in claim 1 in a ring spinning machine or ring twisting frame (2) with at least one bank creel with four rows, characterized in that the carriers on the feeder rail are conveyed substantially continuously and that in the initial working position of the machine the yarn packages (26) of the bobbins in the first longitudinal row of the creel (4.1), which lie closest to the longitudinal center plane of the machine, are selected smaller than those of the second longitudinal row of the creel (4.2).

3. Method as claimed in claim 1, characterized in that the feeding and the discharge on the rail (16) inclined towards the longitudinal center plane of the machine take place simultaneously.

4. Device for carrying out the method as claimed in claim 1, with at least one feeder rail (14) extending alongside both longitudinal sides of the machine, on which carriers loaded with roving bobbins are moveable, characterized in that each circular non-coupleable carrier (18) carries only one bobbin (20) and that at least one discharge rail (15) situated in the zone of the longitudinal center plane of the machine is provided and that branches of the rail (16) are provided which extend with an inclination towards the longitudinal center plane of the machine (3) and which lead through the working positions of the bobbins in the creel and which are connected both with the discharge rail as well as the feeder rail and that each branch of the rail comprises both an entrance blocking means (30) as well as an exit blocking means (31) and that the distance between the blocking means (30, 31) of each rail branch is substantially equivalent to the number of intended carriers including a carrier loaded with a spare bobbin (20.3).

5. Device as claimed in claim 4, characterized in that the feeder rail (14) is a ring rail extending around the machine (2) on which the bobbins are moveable in one direction.

6. Device as claimed in claim 4, characterized in that the blocking means (30, 31) are removeable following a signal (39) indicating the respective roving end of a bobbin (20.1) of the first longitudinal row of the creel (4.1) and that the entrance blocking means (30) is arranged as a branch, whereby said branch may be arranged as self-closing after and by the passage of the bobbin.

7. Device as claimed in claim 4, characterized in that the carriers are conveyable by means of at least one tappet (8) and that said tappet is attached to a conveying means (6).

8. Device as claimed in claim 7, characterized in that each tappet (8) comprises a surface (48) conveying the carrier (18) into the branch (16) of the rail.

9. Device as claimed in claim 4, characterized in that for each branch of the rail there is provided a screw-shaped roving yarn deflection rod (33) which is rotatable following a signal (39) indicating the respective roving end of a bobbin of the first longitudinal row of a creel (4.1).

10. Device as claimed in claim 4, characterized in that each bobbin (20) comprises a protective disc (23) in its lower section whose outer diameter (24) is larger than the diameter (25) of the full yarn package (26) and smaller than the diameter (27) of the carrier.

11. Flyer bobbin characterized by a protective disc (23) in its lower section, whereby the outer diameter (24) of the protective disc is larger than the diameter of full yarn package (26) situated on the bobbin.

12. Carrier for roving bobbins, characterized by a circular carrier disc (17) which is substantially horizontal in the working position and which comprises at its lower side a detachable connection means (22) for a roving bobbin (20).

## Revendications

1. Procédé pour échanger des bobines de mèche d'une machine à filer à anneaux (2), dans lequel des porteurs garnis de bobines pleines sont guidés sur un chemin de transport d'amenée (14) qui s'étend le long de la machine, et sont maintenus dans le râtelier à des endroits prédéterminés pour alimenter en mèche les postes de filage,
caractérisé par le fait que
les bobines (20) sont chacune maintenues continuellement par un porteur (18) qui ne peut être accouplé, que les bobines vides sont renvoyées à travers la zone du plan médian longitudinal de la machine, et que les bobines pleines sont amenées dans le râtelier depuis le chemin de transport d'amenée, par un chemin (16) incliné vers le plan médian longitudinal (3) de la machine.

2. Procédé selon revendication 1 pour une machine à filer à anneaux ou une machine à retordre à anneaux (2) possédant au moins un râtelier de bobines à 4 rangées,
caractérisé par le fait que
les porteurs sont acheminés sur le chemin de transport d'amenée d'une manière essentiellement continue, et que, dans la position de départ de travail de la machine, les bobines de mèche (26) des bobines de la 1^{ère} rangée longitudinale (4.1) du râtelier, qui est située au plus près du milieu longitudinal de machine, sont choisies plus petites par rapport à celles de la 2^{e} rangée longitudinale (4.2) du râtelier.

3. Procédé selon revendication 1,
caractérisé par le fait que
le transport d'amenée et de renvoi a lieu simultanément sur le chemin (16) incliné vers le plan médian longitudinal de la machine.

4. Arrangement servant à réaliser le procédé selon revendication 1, avec au moins un chemin de transport d'amenée (14) s'étendant le long des deux côtés longitudinaux de la machine, sur lequel des porteurs, garnis de bobines de mèche, peuvent se déplacer,
caractérisé par le fait que
chaque porteur (18) de forme circulaire et ne pouvant être accouplé ne porte qu'une seule bobine (20), qu'au moins un chemin de transport de renvoi (15) est présent dans la zone du plan médian longitudinal de la machine, que des bifurcations de chemin (16) existent en s'avançant à travers les positions de travail des bobines dans le râtelier de bobines et s'acheminent en inclinaison vers le plan médian longitudinal (3) de la machine, bifurcations qui sont reliées aussi bien avec le chemin de transport de renvoi qu'avec le chemin de transport d'amenée, que chaque bifurcation de chemin possède aussi bien un moyen de barrage d'entrée (30) qu'un moyen de barrage de sortie (31), et que la distance, comprise entre les moyens de barrage (30, 31) de chaque bifurcation de chemin, correspond essentiellement au nombre de porteurs prévus, y compris un porteur garni d'une bobine de réserve (20.3).

5. Arrangement selon revendication 4,
caractérisé par le fait que
le chemin de transport d'amenée (14) est un chemin circulaire s'étendant autour de la machine (2), chemin sur lequel les bobines sont mobiles dans une direction.

6. Arrangement selon revendication 4,
caractérisé par le fait que
les moyens de barrage (30, 31) peuvent être éloignés suite à un signal (39) indiquant la fin respective de mèche d'une bobine (20.1) de la 1^{ère} rangée longitudinale de râtelier (4.1), et que le moyen de barrage d'entrée (30) est formé comme aiguillage, et où l'aiguillage peut être formé comme étant autoverrouillant après le passage et par la passage d'une bobine.

7. Arrangement selon revendication 4,
caractérisé par le fait que
les porteurs sont acheminables par au moins un taquet poussoir (8), et que le taquet poussoir est fixé sur un moyen d'acheminement (6).

8. Arrangement selon revendication 7,
caractérisé par le fait que
chaque taquet poussoir (8) possède une surface d'acheminement (48) qui achemine le porteur (18) dans la bifurcation de chemin (16).

9. Arrangement selon revendication 4,
caractérisé par le fait
qu'une barre de déviation de mèche (33) en forme de vis existe pour chaque bifurcation de chemin, pouvant être mise en rotation par un signel (39) indiquant la fin respective de mèche d'une bobine de la 1^{ère} rangée longitudinale (4.1) de râtelier.

10. Arrangement selon revendication 4,
caractérisé par le fait que
chaque bobine (20) possède, dans sa zone inférieure, une assiette de protection (23) dont le diamètre extérieur (24) est supérieur au diamètre (25) de la bobine de mèche pleine (26) et inférieur au diamètre (27) du porteur.

11. Bobine de banc à broches,
caractérisée par
une assiette de protection (23) dans sa zone inférieure, et où le diamètre extérieur (24) de l'assiette de protection est supérieur au diamètre de la bobine de mèche pleine (26).

12. Porteurs pour bobines de mèche,
caractérisés par
un disque porteur (17) de forme circulaire, essentiellement horizontal dans la position de travail, disque qui possède un moyen de liaison détachable (22) sur sa face inférieure, pour réceptionner une bobine de mèche (20).
